# EUROPÄISCHE PATENTSCHRIFT

(11) **EP 3 866 991 B1**
(45) Veröffentlichungstag und Bekanntmachung des Hinweises auf die Patenterteilung: **17.08.2022**
(21) Anmeldenummer: 19816496.4
(22) Anmeldetag: 14.10.2019
(51) Int. Cl.: B21D 5/02, B21D 37/14

(54) **VERFAHREN ZUR BEREITSTELLUNG VON ZUMINDEST ZWEI BIEGEWERKZEUGGRUPPEN**
METHOD FOR PROVIDING AT LEAST TWO BENDING TOOL GROUPS
PROCÉDÉ POUR FOURNIR AU MOINS DEUX ENSEMBLES DE PINCES DE CINTRAGE

(30) Priorität: 16.10.2018 AT 508972018
(43) Veröffentlichungstag der Anmeldung: 25.08.2021
(73) Patentinhaber: TRUMPF Maschinen Austria GmbH & Co. KG., 4061 Pasching (AT)
(72) Erfinder: JUNGMAYR, Thomas, 4614 Marchtrenk (AT); KUBINGER, Rudolf, 4720 Kallham (AT); MAYRHOFER, Johann, 4542 Nussbach (AT)
(74) Vertreter: Burger, Hannes
(86) Internationale Anmeldenummer: PCT/AT2019/060340
(87) Internationale Veröffentlichungsnummer: WO 2020/077374

(56) Entgegenhaltungen:
- EP-A2- 2 143 507
- US-A1- 2018 056 357

## Beschreibung

Die Erfindung betrifft ein Verfahren zur Bereitstellung von zumindest zwei Biegewerkzeuggruppen zur Fertigung von Werkstücken aus Blechen, insbesondere durch Umformung der Bleche in einem Biegevorgang.

Die EP 1 925 374 B1 beschreibt eine Biegevorrichtung zum Biegen eines Werkstücks unter Verwendung eines Paares von Werkzeugen, gebildet aus einem Stempel und einer Matrize. Der Stempel ist an einem oberen Tisch und die Matrize ist an einem unteren Tisch angebracht. Die Biegevorrichtung umfasst eine Bearbeitungsinformations-Bestimmungseinrichtung zum Bestimmen von Biegesequenzen basierend auf einer Produktinformation sowie zum Bestimmen von Werkzeugen und von Werkzeug-Layouts für jede der Biegesequenzen und von Arbeitspositionen. In einer Werkzeugmanagement-Datenbank wird die Gesamtanzahl der tatsächlichen Biegevorgänge eines jeden Werkzeugs akkumuliert, basierend auf den bestimmten Arbeitspositionen, Werkzeugen und Werkzeug-Layouts. Das Ermitteln der tatsächlichen Biegevorgänge erfolgt mittels einer Werkzeugverwendungsanzahl-Erfassungseinrichtung unter Bezugnahme auf die Werkzeugmanagement-Datenbank. Eine Anzeigeeinrichtung dient zum Anzeigen einer Anzahl von Verwendungen eines relevanten vorbestimmten Werkzeugs. Damit können Werkzeuge mit einer zueinander in etwa gleichen Verwendungsanzahl und damit verbunden mit einem zueinander in etwa gleichen Verschleiß zu einer Werkzeuggruppe zusammengestellt werden.

In der EP 1 658 908 B1 ist eine Biegevorrichtung beschrieben, die einen oberen und einen unteren Tisch umfasst und ein Biegen mittels an den Tischen angebrachten Werkzeugen an einem Werkstück durchführt. Es wird basierend auf einer Produktinformation von einer Werkzeugdispositionsinformations-Bestimmungseinrichtung eine Werkzeugdispositionsinformation automatisch bestimmt. In einer Werkzeugunterbringungseinrichtung sind die zum Biegen benötigten und geteilt ausgebildeten Werkzeuge untergebracht. Von einer Werkzeugaustauscheinrichtung werden die Werkzeuge zwischen der Werkzeugunterbringungseinrichtung und dem oberen und dem unteren Tisch austauscht. Die Werkzeugdispositionsinformations-Bestimmungseinrichtung ist zum automatischen oder manuellen Bestimmen einer Werkzeugdispositionsinformation basierend auf einer Produktinformation ausgebildet. Die Werkzeugunterbringungseinrichtung dient zum Unterbringen einer Werkzeuggruppe aus einer Vielzahl von isometrisch geteilten Werkzeugen. Mittels der Werkzeugaustauscheinrichtung erfolgt ein Austauschen von Werkzeuggruppen zwischen der Werkzeugunterbringungseinrichtung und dem oberen und dem unteren Tisch. Die Biegevorrichtung weist eine Verarbeitungsstationsausbildungseinrichtung auf, welche zum Aufteilen einer durch die Werkzeugaustauscheinrichtung von der Werkzeugunterbringungseinrichtung zu dem oberen und dem unteren Tisch transferierten Werkzeuggruppe in eine Vielzahl von Werkzeugteilgruppen basierend auf der Werkzeugdispositionsinformation von der Werkzeugdispositionsinformations-Bestimmungseinrichtung ausgebildet ist. Durch die Aufteilung der Werkzeuggruppe in eine Vielzahl von Werkzeugteilgruppen werden an jedem der Tische eine Vielzahl von Verarbeitungsstationen ausgebildet. Die Verarbeitungsstationsausbildungseinrichtung umfasst einen Separator, der an einem Grundkörper eines Hinteranschlags montiert ist, wobei der Separator gemeinsam von den Werkzeugen genutzt wird, die an dem oberen und dem unteren Tisch angebracht sind. Die EP 2 143 507 A2 offenbart ein Verfahren zum Montieren von geteilten Werkzeugen an einer Biegepresse, welche mit einer Biegestation zum Montieren einer Vielzahl von geteilten Werkzeugen versehen ist, die in einer Werkzeugaufnahmevorrichtungen aufgenommen werden können. Weiters weist die Biegepresse eine Werkzeugwechselvorrichtung auf, welche die geteilten Werkzeuge zwischen der Werkzeugaufnahmevorrichtung und der Biegestation bewegt und die geteilten Werkzeuge an der Biegestation anbringt.

Das Verfahren umfasst;
- einen Schritt zum Speichern einer untergebrachten Position eines jedes unterteilten Werkzeugs, das in einer Werkzeugaufnahmevorrichtungen untergebracht ist;
- einen Schritt zum Bestimmen, auf der Grundlage der Länge der Biegelinie und der Länge des Flansches und des Biegewinkels eines gebogenen Abschnittes eines Biegeteils, des Werkzeugtyps des geteilten Werkzeugs, das an der Biegestation angeordnet werden soll, und der Länge der Biegestation;
- einen Schritt zum Bestimmen der Anordnung jedes geteilten Werkzeugs auf der Grundlage des auf der Biegestation anzuordnenden Werkzeugtyps und der Länge der Biegestation; und
- einen Schritt zum Bewegen jedes geteilten Werkzeugs von der untergebrachten Position in der Werkzeugaufnahmevorrichtungen zu der bestimmten Anordnungsposition.

Die US2018/056357 A1 offenbart eine Fertigungsanlage, umfassend mindestens ein Biegewerkzeug; zumindest einen Werkzeugspeicher für mehrere der Biegewerkzeuge; eine Biegemaschine, mit einem Maschinengestell und Pressbalken sowie jeweils an den Pressbalken angeordneten oder ausgebildeten Werkzeugaufnahmen für das mindestens eine Biegewerkzeug. Weiters umfasst die Fertigungsanlage eine Manipulationsvorrichtung, mittels welcher das Biegewerkzeug durch eine von der Manipulationsvorrichtung durchgeführte Verfahrbewegung von einer im Bereich des Werkzeugspeichers befindlichen Werkzeugspeicherstellung entlang eines Transportwegs in eine im Bereich der Biegemaschine befindliche Maschinenbedienstellung zwischen dem Werkzeugspeicher und der Biegemaschine, insbesondere deren Werkzeugaufnahmen, verbracht ist, wobei an der Manipulationsvorrichtung ein erstes Kopplungselement angeordnet oder ausgebildet ist und an der Biegemaschine ein zweites Kopplungselement angeordnet oder ausgebildet ist, und dass die Manipulationsvorrichtung bei einer sich in einer der Maschinenbedienstellungen befindlichen Position derselben das erste Kopplungselement der Manipulationsvorrichtung mit dem zweiten Kopplungselement der Biegemaschine gekoppelt ist und dabei die Manipulationsvorrichtung relativ bezüglich der Biegemaschine ortsfest positioniert und damit eine Referenzposition festgelegt ist.

Die Aufgabe der vorliegenden Erfindung ist es, ein Verfahren zur Verfügung zu stellen, mittels dem vorhandene Werkzeuge noch effektiver und kostensparender eingesetzt werden können. Darüber hinaus soll auch noch die Produktivität bei Fertigungsanlagen erhöht werden.

Diese Aufgabe wird durch ein Verfahren gemäß den Ansprüchen gelöst.

Das erfindungsgemäße Verfahren wird zur Bereitstellung von zumindest zwei Biegewerkzeuggruppen bei der Fertigung von Werkstücken aus Blechen, eingesetzt. Bleche oder bereits vorgefertigte Werkstücke aus einem Blech werden dabei durch einen Umformvorgang, nämlich einem Biegevorgang, zu dem vorgegebenen Werkstück gebogen. Der Biegevorgang kann mittels Gesenkbiegen oder auch mittels Schwenk- oder Schwingbiegen durchgeführt werden. Bei dem Verfahren werden zumindest folgende Schritte durchgeführt:
- Bereitstellen einer ersten Biegemaschine mit einem ersten oberen Pressbalken und einem ersten unteren Pressbalken,
- Bereitstellen zumindest einer zweiten Biegemaschine mit einem zweiten oberen Pressbalken und einem zweiten unteren Pressbalken,
- Bereitstellen zumindest eines Werkzeugspeichers mit einer darin aufgenommenen Vielzahl von Biegewerkzeugen, insbesondere von Biegestempeln und Biegegesenken, zur Bildung zumindest einer zusammenwirkenden Biegewerkzeuggruppe für zumindest eine der Biegemaschinen,
- Bereitstellen zumindest einer Biegewerkzeug-Wechselvorrichtung, welche Biegewerkzeug-Wechselvorrichtung dazu ausgebildet ist, die Biegewerkzeuge der zusammenwirkenden Biegewerkzeuggruppe zwischen dem Werkzeugspeicher und jeweils einer der Biegemaschinen zu transportieren,
- Bereitstellen eines Biegewerkzeug-Datenspeichers, in welchem Biegewerkzeug-Datenspeicher für jedes einzelne der Biegewerkzeuge der jeweils aktuelle Standort hinterlegt ist,
- Bereitstellen einer Biegewerkzeugdispositions-Bestimmungsvorrichtung, welche Biegewerkzeugdispositions-Bestimmungsvorrichtung dazu ausgebildet ist, eine erste Biegewerkzeug-Dispositionsinformation basierend auf einer ersten Produktinformation und zumindest eine zweite Biegewerkzeug-Dispositionsinformation basierend auf einer zweiten Produktinformation zu bestimmen,
- Zusammenstellen zumindest einer ersten Biegewerkzeuggruppe umfassend mehrere Biegewerkzeuge durch Entnahme der dafür bestimmten Biegewerkzeuge aus dem Werkzeugspeicher gemäß der von der Biegewerkzeugdispositions-Bestimmungsvorrichtung ermittelten ersten Biegewerkzeug-Dispositionsinformation,
- Transportieren der zumindest einen ersten Biegewerkzeuggruppe mittels der Biegewerkzeug-Wechselvorrichtung vom Werkzeugspeicher zur ersten Biegemaschine und Anordnen der zumindest einen ersten Biegewerkzeuggruppe an den ersten Pressbalken der ersten Biegemaschine,
- Aktualisieren der jeweiligen neuen Standorte im Biegewerkzeug-Datenspeicher von jenen Biegewerkzeugen der zumindest einen ersten Biegewerkzeuggruppe, welche Biegewerkzeuge vom Werkzeugspeicher zu der ersten Biegemaschine transportiert worden sind,
- Durchführen einer Ermittlung über das Vorhandensein von mehreren benötigten Biegewerkzeugen aus dem Werkzeugspeicher gemäß der im Biegewerkzeug-Datenspeicher hinterlegten Standorte von jenen sich aktuell im Werkzeugspeicher befindlichen Biegewerkzeugen mittels der Biegewerkzeugdispositions-Bestimmungsvorrichtung basierend auf der zumindest einen zweiten Produktinformation,
- Nach dem Feststellen eines vollständigen Vorhandenseins aller benötigten Biegewerkzeuge zur Bildung einer zweiten zusammenwirkenden Biegewerkzeuggruppe erfolgt ein Zusammenstellen der zweiten Biegewerkzeuggruppe durch Entnahme der dazu bestimmten Biegewerkzeuge aus dem Werkzeugspeicher gemäß der von der Biegewerkzeugdispositions-Bestimmungsvorrichtung ermittelten zweiten Biegewerkzeug-Dispositionsinformation.

Vorteilhaft ist bei den hier gewählten Verfahrensschritten, dass so noch im Werkzeugspeicher vorhandene und aktuell bei der ersten Biegemaschine nicht benötigten Biegewerkzeuge zu einer zweiten oder weiteren Biegewerkzeuggruppe zusammengestellt werden können. Da im Biegewerkzeug-Datenspeicher stets der aktuelle Standort eines jeden einzelnen Biegewerkzeugs hinterlegt ist, kann von der Biegewerkzeugdispositions-Bestimmungsvorrichtung basierend auf der zweiten Produktinformation zur geplanten Durchführung eines Biegevorgangs bei der zweiten Biegemaschine ermittelt werden, ob jene Biegewerkzeuge für die Bildung der zweiten Biegewerkzeuggruppe auch tatsächlich noch im Werkzeugspeicher vorhanden sind oder nicht. Ist festgestellt worden, dass alle benötigten Biegewerkzeuge zur Bildung einer zweiten zusammenwirkenden Biegewerkzeuggruppe sich tatsächlich auch noch im Werkzeugspeicher befinden, erfolgt das Zusammenstellen der zweiten Biegewerkzeuggruppe durch Entnahme der dazu benötigten Biegewerkzeuge aus dem Werkzeugspeicher. Damit kann eine noch höhere Auslastung und damit verbunden die Vermeidung von Stillstandzeiten bei mehreren Biegemaschinen vermieden werden, da vorhandene, jedoch aktuell nicht benötigte Werkzeuge aus dem Werkzeugspeicher entnommen und bereitgestellt werden können. Weiters werden damit aber auch Anschaffungskosten für die Biegewerkzeuge geringer gehalten, da ansonsten aktuell nicht benötigte Biegewerkzeuge bei zumindest einer zweiten Biegemaschine eingesetzt und verwendet werden, während bei der anderen Biegemaschine, nämlich der ersten Biegemaschine, bereits die Biegevorgänge an den Blechen durchgeführt werden.

Weiters ist ein Vorgehen vorteilhaft, bei dem die zusammengestellte zweite Biegewerkzeuggruppe mittels der Biegewerkzeug-Wechselvorrichtung vom zumindest einen Werkzeugspeicher zur zweiten Biegemaschine transportiert und an dieser angeordnet wird. Damit können die Stillstandzeiten der zumindest einen zweiten Biegemaschine minimiert werden, da so von zumindest einem Werkzeugspeicher aus mehrere Biegemaschinen mit den jeweils im Werkzeugspeicher befindlichen Biegewerkzeugen versorgt werden können.

Eine weitere vorteilhafte Vorgehensweise ist dadurch gekennzeichnet, dass nach der Entnahme der Biegewerkzeuge der zweiten Biegewerkzeuggruppe aus dem zumindest einen Werkzeugspeicher die jeweils aktuellen neuen Standorte der entnommenen Biegewerkzeuge der zweiten Biegewerkzeuggruppe im Biegewerkzeug-Datenspeicher aktualisiert werden. Durch die stets aktualisierten Standorte der entnommenen Biegewerkzeuge aus dem Werkzeugspeicher, kann so stets aktuell geprüft und ermittelt werden, ob die Zusammenstellung einer weiteren Biegewerkzeuggruppe möglich ist oder nicht.

Vorteilhaft ist auch eine Verfahrensvariante, bei welcher zumindest ein Zwischen-Werkzeugspeicher beim zumindest einen Werkzeugspeicher vorgesehen ist, in welchem zumindest einen Zwischen-Werkzeugspeicher jene gemäß der Biegewerkzeug-Dispositionsinformation zu einer Biegewerkzeuggruppe gehörenden Biegewerkzeuge zusammengestellt und für den Transport zu einer der Biegemaschinen bereitgestellt werden. Damit kann bereits im Bereich des Werkzeugspeichers eine Vorgruppierung von nachfolgend benötigten Biegewerkzeugen zur Bildung einer oder mehrerer Biegewerkzeuggruppen von jenen sich aktuell im Werkzeugspeicher befindlichen Biegewerkzeugen durchgeführt werden.

Eine andere Vorgehensweise zeichnet sich dadurch aus, wenn von der Biegewerkzeugdispositions-Bestimmungsvorrichtung nur jene Biegewerkzeuge ausgewählt und auch aus dem zumindest einen Werkzeugspeicher entnommen werden, welche Biegewerkzeuge außerhalb des vorgesehenen, in der Biegewerkzeug-Dispositionsinformation enthaltenen Umformvorgangs des Blechs zum herzustellenden Werkstück bei der ersten Biegemaschine liegen. Damit kann vermieden werden, dass eine Fortsetzung des Biegevorgangs bei der ersten Biegemaschine aufgrund von zumindest einem fehlenden Biegewerkzeug nicht mehr möglich ist. Damit wird auch ein Biegewerkzeugwechsel bei der ersten Biegemaschine sichergestellt bzw. ermöglicht. Damit können eine Produktionsunterbrechung und unnötige Stillstandzeiten verhindert werden.

Weiters ist ein Vorgehen vorteilhaft, bei dem bei jenen Biegewerkzeugen, welche von einer der Biegemaschinen mittels der Biegewerkzeug-Wechselvorrichtung in den zumindest einen Werkzeugspeicher zurück verbrachten werden, der jeweils neue Standort eines jeden Biegewerkzeugs im Biegewerkzeug-Datenspeicher aktualisiert wird. Dadurch kann rasch und sicher festgestellt werden, welche Biegewerkzeugzeuge tatsächlich im Werkzeugspeicher vorhanden sind und gegebenenfalls zur Bildung einer weiteren Biegewerkzeuggruppe zusammengestellt werden können.

Eine weitere vorteilhafte Vorgehensweise ist dadurch gekennzeichnet, dass die Ermittlung über das Vorhandensein der mehreren benötigten Biegewerkzeuge zur Bildung der zweiten Biegewerkzeuggruppe unmittelbar nach der Aktualisierung der jeweiligen neuen Standorte im Biegewerkzeug-Datenspeicher durchgeführt wird. Damit kann vermieden werden, dass auf einen nicht mehr aktuellen Datenbestand bei der Zusammenstellung von zumindest einer weiteren Biegewerkzeuggruppe zugegriffen wird.

Vorteilhaft ist auch eine Verfahrensvariante, bei welcher die Ermittlung über das Vorhandensein der mehreren benötigten Biegewerkzeuge zur Bildung der zweiten Biegewerkzeuggruppe während des Transports der ersten Biegewerkzeuggruppe zur ersten Biegemaschine oder unmittelbar nach dem Transport der ersten Biegewerkzeuggruppe zur ersten Biegemaschine durchgeführt wird. Damit können mögliche Fehlentnahmen sicher vermieden werden.

Eine andere Vorgehensweise zeichnet sich dadurch aus, wenn die Ermittlung über das Vorhandensein der mehreren benötigten Biegewerkzeuge zur Bildung der zweiten Biegewerkzeuggruppe zeitgleich während des Umformvorgangs des Blechs zum herzustellenden Werkstück durchgeführt wird. Damit kann sichergestellt werden, dass stets auf aktuelle Daten zugegriffen werden kann.

Weiters ist ein Vorgehen vorteilhaft, bei dem die Transportbewegung der Biegewerkzeug-Wechselvorrichtung von einem eigenen Antriebsmittel und/oder manuell durchgeführt wird. Damit kann wahlweise der Transport automatisiert oder bedarfsweise auch manuell durchgeführt werden.

Zum besseren Verständnis der Erfindung wird diese anhand der nachfolgenden Figuren näher erläutert.

Es zeigen jeweils in stark vereinfachter, schematischer Darstellung:
- Fig. 1: eine Fertigungsanlage mit zumindest zwei Biegemaschinen, zumindest einem Werkzeugspeicher und einer Biegewerkzeug-Wechselvorrichtung, in Ansicht.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Der Begriff "insbesondere" wird nachfolgend so verstanden, dass es sich dabei um eine mögliche speziellere Ausbildung oder nähere Spezifizierung eines Gegenstands oder eines Verfahrensschritts handeln kann, aber nicht unbedingt eine zwingende, bevorzugte Ausführungsform desselben oder eine zwingende Vorgehensweise darstellen muss.

In der Fig. 1 ist stark schematisch vereinfacht eine Fertigungsanlage 1 gezeigt, welche zur Fertigung zumindest eines Werkstücks aus einem Blech ausgebildet ist. Die Fertigung des zumindest einen Werkstücks kann durch Umformung in einem sogenannten Freibiegevorgang mittels Gesenkbiegen durchgeführt werden. Es wäre aber auch möglich, den Umformvorgang, insbesondere den Biegevorgang, mittels einer Schwenkbiegemaschine in einem Schwenk- oder einem Schwingbiegevorgang durchzuführen.

Bei der hier dargestellten Fertigungsanlage 1 ist vorgesehen, dass diese eine erste Biegemaschine 2, zumindest eine zweite Biegemaschine 3, zumindest einen Werkzeugspeicher 4 und zumindest eine Biegewerkzeug-Wechselvorrichtung 5 umfasst. In bekannter Weise umfasst die erste Biegemaschine 2 ein nicht näher bezeichnetes Maschinengestell und daran angeordnet einen ersten oberen Pressbalken 6 und eine ersten unteren Pressbalken 7. Dabei ist einer der Pressbalken 6, 7 relativ bezüglich des Maschinengestells daran verstellbar geführt.

Die zweite Biegemaschine 3 ist bei diesem Ausführungsbeispiel ebenfalls als Freibiegemaschine oder Gesenkbiegemaschine ausgeführt und umfasst einen zweiten oberen Pressbalken 8 und einen zweiten unteren Pressbalken 9. Die zweiten Pressbalken 8, 9 sind ebenfalls relativ bezüglich des Maschinengestells der zweiten Biegemaschine 3 daran verstellbar geführt. Unabhängig davon wäre es aber auch möglich, die Biegemaschinen 2, 3 nicht als Freibiegemaschinen oder Gesenkbiegemaschinen auszubilden, sondern als Schwenkbiegemaschinen. In diesem Fall dienen die Pressbalken 6, 7; 8, 9 dazu, das umzuformende Blech zwischen sich klemmend zu halten und für den Biegevorgang in einer vorbestimmten Position zu fixieren. In diesem Fall können die Pressbalken 6, 7; 8, 9 als Klemmbalken bezeichnet werden. Zur Durchführung des Biegevorgangs ist jedoch eine eigene Biegeeinheit vorzusehen. Damit soll zum Ausdruck gebracht werden, dass das Verfahren zum Umformen mittels der Fertigungsanlage 1 mit den jeweils dafür ausgestatteten Biegemaschinen mit den zueinander unterschiedlichen Biegevorgängen durchgeführt werden kann.

Nachfolgend wird jedoch nur das Verfahren für die als Freibiegemaschinen oder Gesenkbiegemaschinen ausgebildeten Biegemaschinen 2, 3 näher beschrieben und ist sinngemäß auf die andere Maschinentype zu übertragen.

Zur Durchführung des Umformvorgangs, nämlich des Biegevorgangs, ist dazu je nach Anforderung eine Vielzahl von Biegewerkzeugen 10 bereitzustellen, welche im Werkzeugspeicher 4 aufgenommen und bereitgehalten werden. Das Biegewerkzeug 10 umfasst beim Freibiegen oder Gesenkbiegen zumindest einen Stempel oder Biegestempel und zumindest ein damit zusammenwirkendes Gesenk, eine Matrize oder ein Biegegesenk. Zumeist weisen die Biegewerkzeuge 10 eine unterschiedliche Querschnittform und/oder unterschiedliche Längen bzw. Breiten in Richtung von deren Biegekante auf. Die unterschiedlichen Längen bzw. Breiten dienen dazu, die jeweils vom Biegewerkzeuge 10 auszubildende Biegelänge oder Biegekante auf das herzustellende Werkstück abstimmen zu können. Die jeweiligen Querschnittformen hängen von den Biege- und/oder Platzverhältnissen beim herzustellenden Werkstück ab. Es sind alle Biegewerkzeuge 10, insbesondere im Werkzeugspeicher 4, nur schematisch vereinfacht dargestellt.

Aus den im Werkzeugspeicher 4 vorhandenen Biegewerkzeugen 10 wird zumindest eine auf den durchzuführenden Biegevorgang abgestimmte und zusammenwirkende Biegewerkzeuggruppe 14 oder 15 zusammengestellt und gebildet. Die Auswahl und Zusammenstellung jener Biegewerkzeuge 10, welche zumindest eine Biegewerkzeuggruppe 14 oder 15 bilden, erfolgt mittels einer Biegewerkzeugdispositions-Bestimmungsvorrichtung 11. Die Biegewerkzeugdispositions-Bestimmungsvorrichtung 11 ist dazu ausgebildet, eine erste Biegewerkzeug-Dispositionsinformation basierend auf einer ersten Produktinformation betreffend den auszuführenden Biegevorgang zu bestimmen. Mittels der Biegewerkzeugdispositions-Bestimmungsvorrichtung 11 wird aber auch zumindest eine zweite Biegewerkzeug-Dispositionsinformation basierend auf einer zweiten Produktinformation bestimmt. Die erste Produktinformation ist für die erste Biegemaschine 2 und die zweite Produktinformation ist für die zweite Biegemaschine 3 bestimmt.

Weiters ist auch noch ein Biegewerkzeug-Datenspeicher 12 vorgesehen, welcher mit der Biegewerkzeugdispositions-Bestimmungsvorrichtung 11 in Kommunikationsverbindung steht. Damit kann ein Informationsaustausch und/oder ein Befehlsaustausch zwischen diesen Anlagenkomponenten erfolgen oder durchgeführt werden. Auf die Darstellung von Bedienterminals oder anderer Eingabe- oder Steuerungsvorrichtungen wurde der besseren Übersichtlichkeit halber verzichtet. Die Biegewerkzeug-Wechselvorrichtung 5 kann ebenfalls mit in die Kommunikationsverbindung eingebunden sein. Unter dem Begriff der Kommunikationsverbindung wird jede technische Möglichkeit zur Kommunikation verstanden. Der Biegewerkzeug-Datenspeicher 12 ist dazu ausgebildet, für jedes einzelne der Biegewerkzeuge 10 der Fertigungsanlage 1 den jeweils aktuellen Standort abzuspeichern. Unter dem Begriff Standort wird der aktuelle Aufenthaltsort oder die aktuelle Position jedes einzelnen Biegewerkzeugs 10 verstanden. Der Standort kann z.B. der Werkzeugspeicher 4, die erste Biegemaschine 2, die zweite Biegemaschine 3 oder die Biegewerkzeug-Wechselvorrichtung 5 sein.

Mittels der Biegewerkzeug-Wechselvorrichtung 5 kann zumindest eine zusammenwirkenden Biegewerkzeuggruppe 14, 15 zwischen dem Werkzeugspeicher 4 und jeweils einer der Biegemaschinen 2, 3 und vice-versa transportiert werden. Die Biegewerkzeug-Wechselvorrichtung 5 ist hier als Manipulator dargestellt, kann aber auch durch davon abweichende Vorrichtungen gebildet sein.

Es wird davon ausgegangen, dass am Beginn des beschriebenen Verfahrens alle Biegewerkzeuge 10 im Werkzeugspeicher 4 vorhanden sind und auch als Standort für alle Biegewerkzeuge 10 der Werkzeugspeicher 4 im Biegewerkzeug-Datenspeicher 12 hinterlegt ist. Damit entfällt eine Prüfung, ob all jene für den durchzuführenden Biegevorgang benötigten Biegewerkzeuge 10 zur Bildung einer ersten Biegewerkzeuggruppe 14 sich auch tatsächlich im Werkzeugspeicher 4 befinden. Sollte dies nicht der Fall sein, ist eine Vorab-Prüfung durchzuführen, ob die jeweils benötigten Biegewerkzeuge 10 tatsächlich im Werkzeugspeicher 4 vorrätig sind.

Ist die erste Biegewerkzeug-Dispositionsinformation von der Biegewerkzeugdispositions-Bestimmungsvorrichtung 11 bestimmt oder ermittelt worden, wird basierend auf dieser Biegewerkzeug-Dispositionsinformation die erste Biegewerkzeuggruppe 14 umfassend mehrere Biegewerkzeuge 10 zusammengestellt und dabei die dazu benötigten Biegewerkzeuge 10 aus dem Werkzeugspeicher 4 entnommen. Dies kann z.B. bereits mittels der Biegewerkzeug-Wechselvorrichtung 5 oder einer damit zusammenwirkenden Bereitstellvorrichtung erfolgen.

Ist die zumindest eine erste Biegewerkzeuggruppe 14 zusammengestellt worden, erfolgt mittels der Biegewerkzeug-Wechselvorrichtung 5 der Transport vom Werkzeugspeicher 4 zur ersten Biegemaschine 2. Dies ist mit Pfeilen angedeutet. Ist der Transport und damit verbunden der Standortwechsel erfolgt, wird die zumindest eine erste Biegewerkzeuggruppe 14 an den ersten Pressbalken 6, 7 der ersten Biegemaschine 2 angeordnet und an diesen entsprechen positioniert gehalten. Nachfolgend kann bereits in bekannter Weise zumindest ein Biegevorgang mittels der ersten Biegemaschine 2 durchgeführt werden. Bei einem Schwenkbiegevorgang erfolgt ein Klemmvorgang zwischen den zusammenwirkenden Biegewerkzeugen, welche dann als Klemmwerkzeuge bezeichnet werden können.

Um einen stets aktuellen Stand der jeweiligen Standorte von jedem der Biegewerkzeuge 10 im Biegewerkzeug-Datenspeicher 12 abgelegt oder abgespeichert zu haben, sind die jeweiligen neuen Standorte von den entnommenen und aktuell an der ersten Biegemaschine 2 befindlichen Biegewerkzeuge 10 zu aktualisieren. Davon sind all jene Biegewerkzeuge 10 betroffen, welche vom Werkzeugspeicher 4 zu der ersten Biegemaschine 2 transportiert worden sind.

Je nach Anzahl der bei der ersten Biegemaschine 2 benötigten Biegewerkzeuge 10 bleibt eine gewisse Restanzahl an aktuell nicht benötigten Biegewerkzeuge 10 im Werkzeugspeicher 4 zurück. Aus dieser Restanzahl an Biegewerkzeugen 10 kann, falls alle zusätzlich benötigten Biegewerkzeuge 10 noch vorhanden sind, eine zweite Biegewerkzeuggruppe 15 zusammengestellt und gebildet werden. Damit kann z.B. die zweite Biegemaschine 3 für einen von dieser durchzuführenden Biegevorgang mit den entsprechend benötigten Biegewerkzeugen 10 gerüstet werden.

Für den bei der zweiten Biegemaschine 3 durchzuführenden weiteren Biegevorgang wird von der Biegewerkzeugdispositions-Bestimmungsvorrichtung 11 die zuvor bereits beschriebene zumindest eine zweite Biegewerkzeug-Dispositionsinformation basierend auf der zweiten Produktinformation bestimmt. Da im Biegewerkzeug-Datenspeicher 12 all jene Biegewerkzeuge 10 bekannt sind, welche sich aktuell noch im Werkzeugspeicher 4 befinden, kann von der Biegewerkzeugdispositions-Bestimmungsvorrichtung 11 im Zusammenwirken mit dem Biegewerkzeug-Datenspeicher 12 ermittelt werden, ob alle Biegewerkzeuge 10 zur Bildung der zumindest einen zweiten Biegewerkzeuggruppe 15 noch vorhanden sind oder nicht.

Die Ermittlung über das Vorhandensein der mehreren benötigten Biegewerkzeuge 10 zur Bildung der zweiten Biegewerkzeuggruppe 15 kann z.B. unmittelbar nach der Aktualisierung der jeweiligen neuen Standorte im Biegewerkzeug-Datenspeicher 12 durchgeführt werden. Unabhängig davon könnte die Ermittlung auch während des Transports der ersten Biegewerkzeuggruppe 14 zur ersten Biegemaschine 2 oder aber unmittelbar nach dem Transport der ersten Biegewerkzeuggruppe 14 zur ersten Biegemaschine 2 durchgeführt werden. Es wäre aber auch noch möglich, die Ermittlung über das Vorhandensein der mehreren benötigten Biegewerkzeuge 10 zur Bildung der zweiten Biegewerkzeuggruppe 15 zeitgleich während des Umformvorgangs des Blechs zum herzustellenden Werkstück durchzuführen.

Sollte bei der Ermittlung über das Vorhandensein der Fall eintreten, dass alle benötigten Biegewerkzeuge 10 noch vorhanden sind, erfolgt das Zusammenstellen der Biegewerkzeuge 10 zur zweiten Biegewerkzeuggruppe 15 durch die Entnahme der dazu bestimmten Biegewerkzeuge 10 aus dem Werkzeugspeicher 4 gemäß der von der Biegewerkzeugdispositions-Bestimmungsvorrichtung 11 ermittelten zweiten Biegewerkzeug-Dispositionsinformation.

Ist das Zusammenstellen erfolgt, kann die zweite Biegewerkzeuggruppe 15 mittels der Biegewerkzeug-Wechselvorrichtung 5 vom Werkzeugspeicher 4 hin zur zweiten Biegemaschine 3 transportiert werden. Dies ist ebenfalls mit Pfeilen angedeutet. Um wiederum die aktuellen Standorte von den entnommenen Biegewerkzeugen 10 der zweiten Biegewerkzeuggruppe 15 im Biegewerkzeug-Datenspeicher 12 hinterlegt oder abgespeichert zu haben, sind die Standorte im Biegewerkzeug-Datenspeicher 12 zu aktualisieren. Die Aktualisierung kann z.B. unmittelbar nach der Entnahme der Biegewerkzeuge 10 aus dem Werkzeugspeicher 4 erfolgen.

Zur Zusammenstellung der ersten Biegewerkzeuggruppe 14 und/oder auch der zumindest einen zweiten Biegewerkzeuggruppe 15 kann zumindest ein Zwischen-Werkzeugspeicher 13 beim zumindest einen Werkzeugspeicher 4 oder im Bereich des zumindest einen Werkzeugspeicher 4 vorgesehen sein. In dem zumindest einen Zwischen-Werkzeugspeicher 13 können jene gemäß der Biegewerkzeug-Dispositionsinformation zu einer der Biegewerkzeuggruppen 14, 15 gehörenden Biegewerkzeuge 10 zusammengestellt und für den Transport zu einer der Biegemaschinen 2, 3 bereitgestellt werden.

Um zu vermeiden, dass bei der ersten Biegemaschine 2 für einen nachfolgend durchzuführenden Biegevorgang die dazu notwendigen oder benötigten Biegewerkzeuge 10 zur Bildung einer zweiten Biegewerkzeuggruppe 15 für die weitere Biegemaschine 3 aus dem Werkzeugspeicher 4 entnommen werden, sind von der Biegewerkzeugdispositions-Bestimmungsvorrichtung 11 nur jene Biegewerkzeuge 10 auszuwählen, welche außerhalb des vorgesehenen, in der Biegewerkzeug-Dispositionsinformation enthaltenen Umformvorgangs des Blechs zum herzustellenden Werkstück bei der ersten Biegemaschine 2 liegen. Die für den bei der ersten Biegemaschine 2 unmittelbar nachfolgenden Biegevorgang benötigten Biegewerkzeuge 10 dürfen dann trotz des Vorhandenseins im Werkzeugspeicher 4 nicht zur Bildung der zweiten Biegewerkzeuggruppe 15 für die zweite Biegemaschine 3 entnommen werden und verbleiben somit im Werkzeugspeicher 4.

Werden Biegewerkzeuge 10 von einer der Biegemaschinen 2, 3 mittels der Biegewerkzeug-Wechselvorrichtung 5 in den zumindest einen Werkzeugspeicher 4 und/oder in einen der Zwischen-Werkzeugspeicher 13 zurück verbracht, ist jeweils der neue Standort eines jeden zurückgestellten Biegewerkzeugs 10 im Biegewerkzeug-Datenspeicher 12 zu aktualisieren.

Die Transportbewegung der Biegewerkzeug-Wechselvorrichtung 5 kann von einem eigenen Antriebsmittel und/oder aber auch manuell durchgeführt werden. Bevorzugt erfolgt dies automatisiert, um einerseits das Bedienpersonal zu entlasten und andererseits einen sicheren und raschen Transport sicher zu stellen.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsbeispielen können für sich eigenständige erfinderische Lösungen darstellen. Die den eigenständigen erfinderischen Lösungen zugrundeliegende Aufgabe kann der Beschreibung entnommen werden.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

### Bezugszeichenaufstellung

- 1: Fertigungsanlage
- 2: erste Biegemaschine
- 3: zweite Biegemaschine
- 4: Werkzeug speicher
- 5: Biegewerkzeug-Wechselvorrich-tung
- 6: erster oberer Pressbalken
- 7: erster unterer Pressbalken
- 8: zweiter oberer Pressbalken
- 9: zweiter unterer Pressbalken
- 10: Biegewerkzeug
- 11: Biegewerkzeugdispositions-Bestimmungsvorrichtung
- 12: Biegewerkzeug-Datenspeicher
- 13: Zwischen-Werkzeugspeicher
- 14: erste Biegewerkzeuggruppe
- 15: zweite Biegewerkzeuggruppe

## Patentansprüche

1. Verfahren zur Bereitstellung von zumindest zwei Biegewerkzeuggruppen (14, 15) zur Fertigung von Werkstücken aus Blechen, insbesondere durch Umformung der Bleche in einem Biegevorgang, bei dem folgende Schritte durchgeführt werden
- Bereitstellen einer ersten Biegemaschine (2) mit einem ersten oberen Pressbalken (6) und einem ersten unteren Pressbalken (7),
- Bereitstellen zumindest einer zweiten Biegemaschine (3) mit einem zweiten oberen Pressbalken (8) und einem zweiten unteren Pressbalken (9),
- Bereitstellen zumindest eines Werkzeugspeichers (4) mit einer darin aufgenommenen Vielzahl von Biegewerkzeugen (10), insbesondere von Biegestempeln und Biegegesenken, zur Bildung zumindest einer zusammenwirkenden Biegewerkzeuggruppe (14, 15) für zumindest eine der Biegemaschinen (2, 3),
- Bereitstellen zumindest einer Biegewerkzeug-Wechselvorrichtung (5), welche Biegewerkzeug-Wechselvorrichtung (5) dazu ausgebildet ist, die Biegewerkzeuge (10) der zusammenwirkenden Biegewerkzeuggruppe (14, 15) zwischen dem Werkzeugspeicher (4) und jeweils einer der Biegemaschinen (2, 3) zu transportieren,
- Bereitstellen eines Biegewerkzeug-Datenspeichers (12), in welchem Biegewerkzeug-Datenspeicher (12) für jedes einzelne der Biegewerkzeuge (10) der jeweils aktuelle Standort hinterlegt ist,
- Bereitstellen einer Biegewerkzeugdispositions-Bestimmungsvorrichtung (11), welche Biegewerkzeugdispositions-Bestimmungsvorrichtung (11) dazu ausgebildet ist, eine erste Biegewerkzeug-Dispositionsinformation basierend auf einer ersten Produktinformation und zumindest eine zweite Biegewerkzeug-Dispositionsinformation basierend auf einer zweiten Produktinformation zu bestimmen,
- Zusammenstellen zumindest einer ersten Biegewerkzeuggruppe (14) umfassend mehrere Biegewerkzeuge (10) durch Entnahme der dafür bestimmten Biegewerkzeuge (10) aus dem Werkzeugspeicher (4) gemäß der von der Biegewerkzeugdispositions-Bestimmungsvorrichtung (11) ermittelten ersten Biegewerkzeug-Dispositionsinformation,
- Transportieren der zumindest einen ersten Biegewerkzeuggruppe (14) mittels der Biegewerkzeug-Wechselvorrichtung (5) vom Werkzeugspeicher (4) zur ersten Biegemaschine (2) und Anordnen der zumindest einen ersten Biegewerkzeuggruppe (14) an den ersten Pressbalken (6, 7) der ersten Biegemaschine (2),
- Aktualisieren der jeweiligen neuen Standorte im Biegewerkzeug-Datenspeicher (12) von jenen Biegewerkzeugen (10) der zumindest einen ersten Biegewerkzeuggruppe (14), welche Biegewerkzeuge (10) vom Werkzeugspeicher (4) zu der ersten Biegemaschine (2) transportiert worden sind,
- Durchführen einer Ermittlung über das Vorhandensein von mehreren benötigten Biegewerkzeugen (10) aus dem Werkzeugspeicher (4) gemäß der im Biegewerkzeug-Datenspeicher (12) hinterlegten Standorte von jenen sich aktuell im Werkzeugspeicher (4) befindlichen Biegewerkzeugen (10) mittels der Biegewerkzeugdispositions-Bestimmungsvorrichtung (11) basierend auf der zumindest einen zweiten Produktinformation,
- Nach dem Feststellen eines vollständigen Vorhandenseins aller benötigten Biegewerkzeuge (10) zur Bildung einer zweiten zusammenwirkenden Biegewerkzeuggruppe (15) erfolgt ein Zusammenstellen der zweiten Biegewerkzeuggruppe (15) durch Entnahme der dazu bestimmten Biegewerkzeuge (10) aus dem Werkzeugspeicher (4) gemäß der von der Biegewerkzeugdispositions-Bestimmungsvorrichtung (11) ermittelten zweiten Biegewerkzeug-Dispositionsinformation.

2. Verfahren nach Anspruch 1, **dadurch gekennzeichnet, dass** die zusammengestellte zweite Biegewerkzeuggruppe (15) mittels der Biegewerkzeug-Wechselvorrichtung (5) vom zumindest einen Werkzeugspeicher (4) zur zweiten Biegemaschine (3) transportiert und an dieser angeordnet wird.

3. Verfahren nach Anspruch 1 oder 2, **dadurch gekennzeichnet, dass** nach der Entnahme der Biegewerkzeuge (10) der zweiten Biegewerkzeuggruppe (15) aus dem zumindest einen Werkzeugspeicher (4) die jeweils aktuellen neuen Standorte der entnommenen Biegewerkzeuge (10) der zweiten Biegewerkzeuggruppe (15) im Biegewerkzeug-Datenspeicher (12) aktualisiert werden.

4. Verfahren nach einem der vorhergehenden Ansprüche, **dadurch gekennzeichnet, dass** zumindest ein Zwischen-Werkzeugspeicher (13) beim zumindest einen Werkzeugspeicher (4) vorgesehen ist, in welchem zumindest einen Zwischen-Werkzeugspeicher (13) jene gemäß der Biegewerkzeug-Dispositionsinformation zu einer Biegewerkzeuggruppe (14, 15) gehörenden Biegewerkzeuge (10) zusammengestellt und für den Transport zu einer der Biegemaschinen (2, 3) bereitgestellt werden.

5. Verfahren nach einem der vorhergehenden Ansprüche, **dadurch gekennzeichnet, dass** von der Biegewerkzeugdispositions-Bestimmungsvorrichtung (11) nur jene Biegewerkzeuge (10) ausgewählt und auch aus dem zumindest einen Werkzeugspeicher (4) entnommen werden, welche Biegewerkzeuge (10) außerhalb des vorgesehenen, in der Biegewerkzeug-Dispositionsinformation enthaltenen Umformvorgangs des Blechs zum herzustellenden Werkstück bei der ersten Biegemaschine (2) liegen.

6. Verfahren nach einem der vorhergehenden Ansprüche, **dadurch gekennzeichnet, dass** bei jenen Biegewerkzeugen (10), welche von einer der Biegemaschinen (2, 3) mittels der Biegewerkzeug-Wechselvorrichtung (5) in den zumindest einen Werkzeugspeicher (4) zurück verbrachten werden, der jeweils neue Standort eines jeden Biegewerkzeugs (10) im Biegewerkzeug-Datenspeicher (12) aktualisiert wird.

7. Verfahren nach einem der vorhergehenden Ansprüche, **dadurch gekennzeichnet, dass** die Ermittlung über das Vorhandensein der mehreren benötigten Biegewerkzeuge (10) zur Bildung der zweiten Biegewerkzeuggruppe (15) unmittelbar nach der Aktualisierung der jeweiligen neuen Standorte im Biegewerkzeug-Datenspeicher (12) durchgeführt wird.

8. Verfahren nach einem der Ansprüche 1 bis 6, **dadurch gekennzeichnet, dass** die Ermittlung über das Vorhandensein der mehreren benötigten Biegewerkzeuge (10) zur Bildung der zweiten Biegewerkzeuggruppe (15) während des Transports der ersten Biegewerkzeuggruppe (14) zur ersten Biegemaschine (2) oder unmittelbar nach dem Transport der ersten Biegewerkzeuggruppe (14) zur ersten Biegemaschine (2) durchgeführt wird.

9. Verfahren nach einem der Ansprüche 1 bis 6, **dadurch gekennzeichnet, dass** die Ermittlung über das Vorhandensein der mehreren benötigten Biegewerkzeuge (10) zur Bildung der zweiten Biegewerkzeuggruppe (15) zeitgleich während des Umformvorgangs des Blechs zum herzustellenden Werkstück durchgeführt wird.

10. Verfahren nach einem der vorhergehenden Ansprüche, **dadurch gekennzeichnet, dass** die Transportbewegung der Biegewerkzeug-Wechselvorrichtung (5) von einem eigenen Antriebsmittel und/oder manuell durchgeführt wird.

## Claims

1. A method for providing at least two bending tool groups (14, 15) for producing workpieces made of sheet metals, in particular by forming the sheet metals in a bending operation, in which the following steps are performed
- providing a fist bending machine (2) with a first upper press beam (6) and a first lower press beam (7),
- providing at least a second bending machine (3) with a second upper press beam (8) and a second lower press beam (9),
- providing at least one tool storage (4) with a plurality of bending tools (10), in particular bending punches and bending dies, accommodated therein for forming at least one cooperating bending tool group (14, 15) for at least one of the bending machines (2, 3),
- providing at least one bending tool changing device (5), which bending tool changing device (5) is configured to transport the bending tools (10) of the cooperating bending tool group (14, 15) between the tool storage (4) and in each case one of the bending machines (2, 3),
- providing a bending tool data memory (12), in which bending tool data memory (12) the respective current location for each individual one of the bending tools (10) is stored,
- providing a bending tool disposition determining device (11), which bending tool disposition determining device (11) is configured to determine a first bending tool disposition information based on a first product information and at least one second bending tool disposition information based on a second product information,
- assembling at least a first bending tool group (14) comprising multiple bending tools (10) by picking the bending tools (10) intended therefor from the tool storage (4) according to the first bending tool disposition information determined by the bending tool disposition determining device (11),
- transporting the at least one first bending tool group (14) from the tool storage (4) to the first bending machine (2) by means of the bending tool changing device (5), and arranging the at least one first bending tool group (14) at the first press beam (6, 7) of the first bending machine (2),
- updating the respective new locations in the bending tool data memory (12) of those bending tools (10) of the at least one first bending tool group (14) which bending tools (10) have been transported from the tool storage (4) to the first bending machine (2),
- performing a determination of the presence of multiple required bending tools (10) from the tool storage (4) according to the locations stored in the bending tool data memory (12) of those bending tools (10) currently located in the tool storage (4) by means of the bending tool disposition determining device (11) based on the at least one second product information,
- after determining a complete presence of all required bending tools (10) for forming a second cooperating bending tool group (15), the second bending tool group (15) is assembled by picking the bending tools (10) intended therefor from the tool storage (4) according to the second bending tool disposition information determined by the bending tool disposition determining device (11).

2. The method according to claim 1, **characterized in that**, by means of the bending tool changing device (5), the assembled second bending tool group (15) is transported from the at least one tool storage (4) to the second bending machine (3) and is arranged on the same.

3. The method according to claim 1 or 2, **characterized in that** after picking the bending tools (10) of the second bending tool group (15) from the at least one tool storage (4), the respective current new locations of the picked bending tools (10) of the second bending tool group (15) are updated in the bending tool data memory (12).

4. The method according to one of the preceding claims, **characterized in that** at least one intermediate tool storage (13) is provided at the at least one tool storage (4), in which at least one intermediate tool storage (13) those bending tools (10) belonging to a bending tool group (14, 15) according to the bending tool disposition information are assembled and provided for the transport to one of the bending machines (2, 3).

5. The method according to one of the preceding claims, **characterized in that** the bending tool disposition determining device (11) can select only those bending tools (10) and also pick them from the at least one tool storage (4), which bending tools (10) are outside the provided forming operation, contained in the bending tool disposition information, of the sheet metal into the workpiece to be produced in the first bending machine (2).

6. The method according to one of the preceding claims, **characterized in that** in those bending tools (10) which are moved back into the at least one tool storage (4) from one of the bending machines (2, 3) by means of the bending tool changing device (5), the respective new location of each bending tool (10) is updated in the bending tool data memory (12).

7. The method according to one of the preceding claims, **characterized in that** the determination of the presence of the multiple required bending tools (10) for forming the second bending tool group (15) is performed immediately after updating the respective new location in the bending tool data memory (12).

8. The method according to one of claims 1 to 6, **characterized in that** the determination of the presence of the multiple required bending tools (10) for forming the second bending tool group (15) is performed during the transport of the first bending tool group (14) to the first bending machine (2) or immediately after the transport of the first bending tool group (14) to the first bending machine (2).

9. The method according to one of the claims 1 to 6, **characterized in that** the determination of the presence of the multiple required bending tools (10) for forming the second bending tool group (15) is performed at the same time as the forming operation of the sheet metal into the workpiece to be produced.

10. The method according to one of the preceding claims, **characterized in that** the transport movement of the bending tool changing device (5) is performed by a separate driving means and/or manually.

## Revendications

1. Procédé de mise à disposition d'au moins deux groupes d'outils de cintrage (14, 15) pour la fabrication de pièces en tôle, plus particulièrement par le façonnage des tôles dans un processus de cintrage, dans lequel les étapes suivantes sont exécutées
- mise à disposition d'une première machine de cintrage (2) avec une première barre de pression supérieure (6) et une première barre de pression inférieure (7),
- mise à disposition d'au moins une deuxième machine de cintrage (3) avec une deuxième barre de pression supérieure (8) et une deuxième barre de pression inférieure (9),
- mise à disposition d'au moins un magasin d'outils (4) avec une pluralité d'outils de cintrage (10) logés à l'intérieur, plus particulièrement des poinçons de cintrage et des matrices de cintrage, pour la formation d'au moins un groupe d'outils de cintrage (14, 15) en interaction pour au moins une des machines de cintrage (2, 3),
- mise à disposition d'au moins un dispositif de changement d'outil d'outil de cintrage (5), ce dispositif de changement d'outil d'outil de cintrage (5) étant conçu pour transporter les outils de cintrage (10) du groupe d'outils de cintrage (14, 15) en interaction entre le magasin d'outils (4) et respectivement une des machines de cintrage (2, 3),
- mise à disposition d'une mémoire de données d'outils de cintrage (12), l'emplacement actuel respectif de chacun des outils de cintrage (10) étant enregistré dans cette mémoire de données d'outils de cintrage (12),
- mise à disposition d'un dispositif de détermination de disposition d'outil de cintrage (11), ce dispositif de détermination de disposition d'outil de cintrage (11) étant conçu pour déterminer une première information de disposition d'outil de cintrage basée sur une première information de produit et au moins une deuxième information de disposition d'outil de cintrage basée sur une deuxième information de produit,
- assemblage d'au moins un premier groupe d'outils de cintrage (14) comprenant plusieurs outils de cintrage (10) grâce au retrait des outils de cintrage (10) prévus à cet effet hors du magasin d'outils (4) selon la première information de disposition d'outil de cintrage déterminée par le dispositif de détermination de disposition d'outil de cintrage (11),
- transport de l'au moins un premier groupe d'outils de cintrage (14) au moyen du dispositif de changement d'outil d'outil de cintrage (5) du magasin d'outils (4) vers la première machine de cintrage (2) et disposition de l'au moins un premier groupe d'outils de cintrage (14) au niveau des premières barres de pression (6, 7) de la première machine de cintrage (2),
- actualisation, dans la mémoire de données d'outils de cintrage (12), des nouveaux emplacements respectifs des outils de cintrage (10) de l'au moins un premier groupe d'outils de cintrage (14), ces outils de cintrage (10) ayant été transportés du magasin d'outils (4) vers la première machine de cintrage (2),
- réalisation d'une détermination de la présence de plusieurs outils de cintrage (10) nécessaires à partir du magasin d'outils (4) selon les emplacements, enregistrés dans la mémoire de données d'outils de cintrage (12), des outils de cintrage (10) se trouvant actuellement dans le magasin d'outils (4), au moyen du dispositif de détermination de disposition d'outils de cintrage (11) sur la base de l'au moins une deuxième information de produit,
- après la constatation d'une présence complète de tous les outils de cintrage (10) nécessaires pour la formation d'un deuxième groupe d'outils de cintrage (15) en interaction, a lieu un assemblage du deuxième groupe d'outils de cintrage (15) grâce au retrait des outils de cintrage (10) prévus à cet effet hors du magasin d'outils (4) selon la deuxième information de disposition d'outils de cintrage déterminée par le dispositif de détermination de disposition d'outils de cintrage (11).

2. Procédé selon la revendication 1, **caractérisé en ce que** le deuxième groupe d'outils de cintrage (15) assemblé est transporté, au moyen du dispositif de changement d'outil de cintrage (5), de l'au moins un magasin d'outils (4) vers la deuxième machine de cintrage (3) et disposé sur celle-ci.

3. Procédé selon la revendication 1 ou 2, **caractérisé en ce que**, après le retrait des outils de cintrage (10) du deuxième groupe d'outils de cintrage (15) hors de l'au moins un magasin d'outils (4), les nouveaux emplacements respectifs des outils de cintrage (10) retirés du deuxième groupe d'outils de cintrage (15) sont actualisés dans la mémoire de données d'outils de cintrage (12).

4. Procédé selon l'une des revendications précédentes, **caractérisé en ce qu'**au moins un magasin d'outils intermédiaire (13) est prévu pour l'au moins un magasin d'outils (4), les outils de cintrage (10) appartenant à un groupe d'outils de cintrage (14, 15) selon l'information de disposition d'outils de cintrage étant assemblés et mis à disposition pour le transport vers une des machines de cintrage (2, 3) dans cet au moins un magasin d'outils intermédiaire (13).

5. Procédé selon l'une des revendications précédentes, **caractérisé en ce que** le dispositif de détermination de disposition d'outils de cintrage (11) ne sélectionne et ne retire de l'au moins magasin d'outils (4) que certains outils de cintrage (10), ces outils de cintrage (10) se trouvant hors du processus de façonnage de la tôle en une pièce à fabriquer contenu dans l'information de disposition d'outils de cintrage, dans la première machine de cintrage (2).

6. Procédé selon l'une des revendications précédentes, **caractérisé en ce que**, pour les outils de cintrage (10) qui sont ramenés, par une des machines de cintrage (2, 3), au moyen du dispositif de changement d'outil de cintrage (5), dans l'au moins un magasin d'outils (4), le nouvel emplacement respectif de chaque outil de cintrage (10) est actualisé dans la mémoire de données d'outils de cintrage (12).

7. Procédé selon l'une des revendications précédentes, **caractérisé en ce que** la détermination de la présence des plusieurs outils de cintrage (10) nécessaires pour la formation du deuxième groupe d'outils de cintrage (15) est effectuée immédiatement après l'actualisation des nouveaux emplacements respectifs dans la mémoire de données d'outils de cintrage (12).

8. Procédé selon l'une des revendications 1 à 6, **caractérisé en ce que** la détermination de la présence des plusieurs outils de cintrage (10) nécessaires pour la formation du deuxième groupe d'outils de cintrage (15) est effectuée pendant le transport du premier groupe d'outils de cintrage (14) vers la première machine de cintrage (2) ou immédiatement après le transport du premier groupe d'outils de cintrage (14) vers la première machine de cintrage (2).

9. Procédé selon l'une des revendications 1 à 6, **caractérisé en ce que** la détermination de la présence des plusieurs outils de cintrage (10) nécessaires pour la formation du deuxième groupe d'outils de cintrage (15) est effectuée simultanément pendant le processus de façonnage de la tôle en une pièce à fabriquer.

10. Procédé selon l'une des revendications précédentes, **caractérisé en ce que** le mouvement de transport du dispositif de changement d'outil de cintrage (5) est effectué par son propre moyen d'entraînement et/ou manuellement.
